# EUROPÄISCHE PATENTSCHRIFT

(11) **EP 3 363 939 B1**
(45) Veröffentlichungstag und Bekanntmachung des Hinweises auf die Patenterteilung: **07.04.2021**
(21) Anmeldenummer: 18158768.4
(22) Anmeldetag: 27.02.2018
(51) Int. Cl.: D04B 27/26, D04B 23/02, D04B 27/08

(54) **DOPPELFONTURIGE KETTENWIRKMASCHINE**
DOUBLE BAR KNITTING MACHINE
MÉTIER À MAILLES JETÉES À DOUBLE FONTURE

(43) Veröffentlichungstag der Anmeldung: 22.08.2018
(73) Patentinhaber: KARL MAYER STOLL R&D GmbH, 63179 Obertshausen (DE)
(72) Erfinder: Schorlemmer, Martin, 63110 Rodgau (DE)
(74) Vertreter: Keil & Schaafhausen Patentanwälte PartGmbB

(56) Entgegenhaltungen:
- EP-A1- 3 205 760
- WO-A1-03/071018
- DE-A1- 4 129 723
- DE-A1- 4 414 053
- DE-C- 621 142
- DE-U1-202010 014 672

## Beschreibung

Die vorliegende Erfindung betrifft eine doppelfonturige Kettenwirkmaschine mit den Merkmalen des Oberbegriffs des Anspruchs 1.

Eine derartige Kettenwirkmaschine ist beispielsweise aus WO 03/071018 A1 bekannt.

Eine derartige Kettenwirkmaschine wird beispielsweise zur Erzeugung von Abstandsgewirken verwendet. Ein Abstandsgewirke weist zwei Decklagen auf, zwischen denen Abstandsfäden angeordnet sind. Die beiden Decklagen werden jeweils von Wirkwerkzeugen erzeugt, wobei die der Erzeugung einer Decklage dienenden Wirkwerkzeuge jeweils einer Nadelfontur zugeordnet sind. Für die Abstandsfäden wird die Barrenanordnung verwendet, die die Abstandsfäden zwischen der ersten Decklage und der zweiten Decklage, also zwischen der ersten Nadelfontur und der zweiten Nadelfontur, führt. Jede Wirkwerkzeugart einer Nadelfontur ist üblicherweise an einer Barre befestigt. Jede Barre muss bei einem Maschenbildungsvorgang eine vorbestimmte Bewegung ausführen. Diese Bewegung wird durch Antriebsaggregate erzeugt, die wiederum mit der Hauptwelle in Wirkverbindung stehen. Ein Antriebsaggregat ist hierbei der Sammelbegriff für alle bewegten Teile, die zu einem Wirkwerkzeugtyp und einer Wirkwerkzeugbewegung gehören und eine Ausprägung einer Kinematik besitzen.

Über die Länge einer Barre greifen in der Regel mehrere gleichartige Antriebsaggregate an der Barre an. Je mehr Antriebsaggregate an einer Barre angreifen, desto schneller kann man die Kettenwirkmaschine im Prinzip betreiben. Je mehr Antriebsaggregate vorhanden sind, desto mehr Stützstellen gibt es für die jeweilige Barre und desto geringer sind die Kräfte pro Stützstelle.

Der Erhöhung der Anzahl der Aggregate pro Barre sind allerdings wirtschaftliche Grenzen gesetzt. Aus wirtschaftlichen Gründen möchte man so wenige Antriebsaggregate wie möglich verwenden, um Lärm, Reibung, Bauteilkosten und Montagekosten niedrig zu halten. Ein weiteres Problem ist der begrenzte Bauraum. Auf einem bestimmten Breitenabschnitt der Kettenwirkmaschine können nicht beliebig viele Antriebsaggregate verbaut werden. Da es in jeder Nadelfontur verschiedene Wirkwerkzeugtypen mit verschiedenen Bewegungen gibt, muss die Anzahl der Antriebsaggregate pro Wirkwerkzeugtyp und -bewegung entsprechend der Belastung und Dynamik aufgeteilt werden.

Jede Hauptwelle ist bei einer Umdrehung unterschiedlichen Belastungen, also unterschiedlichen Kräften und Momenten ausgesetzt, z.B. durch Unwuchten und Exzenter. Dies kann zu Drehzahlschwankungen führen, die nur bis zu einer gewissen Größe tolerierbar sind. Bei doppelfonturigen Maschinen wird die Bewegung der Barrenanordnung, die die Abstandsfäden führt, in der Regel über eine der Hauptwellen bewirkt, so dass diese Hauptwelle zusätzlich belastet ist und sich die Drehmomentschwankungen und damit auch die Drehzahlschwankungen vergrößern können. Beim Betrieb einer Kettenwirkmaschine ist es aber wichtig, dass die beiden Hauptwellen synchron zueinander betrieben werden. Dies setzt der Arbeitsgeschwindigkeit Grenzen. Darüber hinaus ergibt sich bei unterschiedlichen Drehzahlen, wenn ein Getriebe eingesetzt wird, um beide Hauptwellen anzutreiben, ein erhöhter Verschleiß, der wiederum Stillstandszeiten zur Folge haben kann, die die Produktivität der Kettenwirkmaschine negativ beeinflussen können.

Der Erfindung liegt die Aufgabe zugrunde, eine doppelfonturige Kettenwirkmaschine mit hoher Produktivität anzugeben.

Diese Aufgabe wird bei einer doppelfonturigen Kettenwirkmaschine der eingangs genannten Art mit den Merkmalen des Anspruchs 1 gelöst.

Mit dieser Lösung werden die Belastungen, die durch den Antrieb der Barrenanordnung entstehen, gleichmäßiger auf die beiden Hauptwellen aufgeteilt. Jede Hauptwelle nimmt an der Steuerung der Bewegung der Barrenanordnung teil. Dies hat nicht nur den Vorteil, dass die Belastung gleichmäßiger auf die beiden Hauptwellen verteilt werden kann. Man kann zusätzlich erreichen, dass die Barrenanordnung über mehrere "Stützstellen" verteilt über ihre Länge angetrieben werden kann, was die Stabilität der Barrenanordnung verbessert.

Vorzugsweise ist parallel zu den Hauptwellen mindestens ein erstes Antriebsaggregat in einem Zwischenraum zwischen zwei zweiten Antriebsaggregaten angeordnet. Damit ist es möglich, die Ansteuerung der Barrenanordnung sozusagen abwechselnd durch die beiden Hauptwellen zu bewirken. Natürlich kann auch mindestens ein zweites Antriebsaggregat zwischen mindestens zwei ersten Antriebsaggregaten angeordnet sein. Im Idealfall sind die ersten und die zweiten Antriebsaggregate entlang der Länge der Barrenanordnung abwechselnd angeordnet. Man kann eine punktsymmetrische Anordnung verwenden.

In einer bevorzugten Ausgestaltung weist jede Hauptwelle mehrere Abschnitte auf, wobei jeder Abschnitt in einem Getriebekasten gelagert ist, benachbarte Getriebekästen durch Zwischenwellen miteinander verbunden sind und mindestens zwei Getriebekästen parallel zu den Hauptwellen versetzt zueinander angeordnet sind. Die Getriebekästen, die auch als "Kurbelkästen" bezeichnet werden können, lagern die Abschnitte der jeweiligen Hauptwellen in der Regel an ihren beiden Stirnseiten. Wenn man die Getriebekästen parallel zu den Hauptwellen zueinander versetzt, dann kann man die entsprechenden Stützstellen an der Barrenanordnung ebenfalls auf einfache Weise parallel zu den Hauptwellen zueinander versetzen. Der Versatz kann bedeuten, dass die Getriebekästen auf Lücke zueinander angeordnet sind. Es ist aber auch möglich, dass die Getriebekästen einander in die Richtung parallel zu den Hauptwellen überlappen.

Vorzugsweise ist die Barrenanordnung mit einer Bewegung angetrieben, die sich aus einer Überlagerung von zwei Grundbewegungen ergibt, wobei jede Grundbewegung jeweils durch Antriebsaggregate gesteuert ist, die auf beide Hauptwellen verteilt sind. Eine dieser Grundbewegungen ist eine Schwenkbewegung, die für eine Maschenbildung genutzt wird. Die Maschenbildung erfolgt pro Hauptwellenumdrehung mindestens zweimal, also einmal pro Nadelfontur, zeitlich versetzt. Die andere Grundbewegung ist dann eine Bewegung zwischen den beiden Nadelfonturen. Diese dient dazu, große Abstände zwischen den Nadelfonturen zu überwinden. Wenn man die Bewegung der Barrenanordnung durch Überlagerung von zwei Grundbewegungen zusammensetzt, erleichtert dies die Steuerung der Bewegung und ermöglicht die Herstellung von Abstandsgewirken mit großer Dicke.

Hierbei ist bevorzugt, dass mindestens ein Abschnitt jeder Hauptwelle die erste Grundbewegung und die zweite Grundbewegung steuert. In diesem Fall sind also auf dem Abschnitt der Hauptwelle zwei verschiedene Antriebsaggregate angeordnet, von denen jedes eine der beiden Grundbewegungen steuert.

Auch ist von Vorteil, wenn an einer Hauptwelle aufeinander folgend ein die erste Grundbewegung steuerndes Antriebsaggregat und ein die zweite Grundbewegung steuerndes Antriebsaggregat angeordnet sind. Auch dies hält die Belastung der jeweiligen Hauptwelle klein.

In einer bevorzugten Ausgestaltung ist vorgesehen, dass die mit der ersten Hauptwelle verbundenen Antriebsaggregate an einer ersten Position bezogen auf eine Tiefe der Kettenwirkmaschine an der Barrenanordnung angreifen und die mit der zweiten Hauptwelle verbundenen Antriebsaggregate an einer zweiten Position bezogen auf die Tiefe der Kettenwirkmaschine an der Barrenanordnung angreifen, wobei die erste Position und die zweite Position auf unterschiedlichen Seiten an einer parallel zu den Hauptwellen und zwischen den Hauptwellen verlaufenden Mittelebene angeordnet sind. Die "Tiefe" der Kettenwirkmaschine ist dabei eine Richtung zwischen den beiden Nadelfonturen. Die Antriebsaggregate greifen dann außerhalb der Mitte zwischen den Nadelfonturen an der Barrenanordnung an.

Hierbei ist bevorzugt, dass die erste Position und die zweite Position symmetrisch zu der Mittelebene angeordnet sind. Damit kann man jedenfalls weitgehend die Kettenwirkmaschine aus zwei nahezu oder vollständig identischen Maschinenteilen aufbauen, die Rücken an Rücken angeordnet sind. Dies erleichtert die Produktion und hält damit die Kosten niedrig.

Vorzugsweise weist jede Hauptwelle einen eigenen Antriebsmotor auf. Es ist dann lediglich erforderlich, die beiden Antriebsmotoren zu synchronisieren, was sich mit Motorsteuerungen erreichen lässt. Damit wird der Verschleiß an der Getriebeanordnung zwischen den beiden Hauptwellen klein gehalten.

Die Erfindung wird im Folgenden anhand eines bevorzugten Ausführungsbeispiels in Verbindung mit der Zeichnung beschrieben. Hierin zeigen:
- Fig. 1: eine stark schematisierte Darstellung einer ersten Ausführungsform einer doppelfonturigen Kettenwirkmaschine,
- Fig. 2: eine stark schematisierte Darstellung einer vereinfachten Ausführungsform der Kettenwirkmaschine und
- Fig. 3: eine Draufsicht auf die Ausführungsform nach Fig. 2.

Eine schematisch dargestellte doppelfonturige Kettenwirkmaschine 1 weist eine erste Nadelfontur 2 und eine zweite Nadelfontur 3 auf. Die erste Nadelfontur 2 weist Wirkwerkzeuge auf, die beispielsweise eine erste Decklage eines Abstandsgewirkes bilden, und die zweite Nadelfontur 3 weist Wirkwerkzeuge auf, die die zweite Decklage des Abstandsgewirkes bilden.

Hierzu weist die erste Nadelfontur 2 Wirknadeln 4 auf, die an einer Wirknadelbarre 5 angeordnet sind, Legenadeln 6, die an einer Legenadelbarre 7 angeordnet sind, und Stechkammplatinen 8, die an einer Stechkammbarre 9 angeordnet sind. Alle jeweils an einer der Barren 5, 7, 9 angeordneten Wirkwerkzeuge führen die gleichen Bewegungen aus. Diese Bewegungen werden von einer ersten Hauptwelle 10 gesteuert, die jeweils über Antriebsaggregate 11, 12, 13 mit den jeweiligen Barren 5, 7, 9 verbunden sind. Die Antriebsaggregate 11, 12, 13 sind hier lediglich als Linien dargestellt. In Wirklichkeit umfassen die Antriebsaggregate in der Regel mehrere Elemente, beispielsweise Exzenter oder Pleuel an der ersten Hauptwelle 10 sowie Hebel, Gelenke und Stößel, wie dies an sich bekannt ist.

In gleicher Weise weist die zweite Nadelfontur Wirknadeln 14, die an einer Wirknadelbarre 15 angeordnet sind, Legenadeln 16, die an einer Legenadelbarre 17 angeordnet sind, und Stechkammplatinen 18, die an einer Stechkammbarre 19 angeordnet sind, auf. In gleicher Weise wie bei der ersten Nadelfontur werden die Barren 15, 17, 19 von einer zweiten Hauptwelle 20 angetrieben, die mit den Barren 15, 17, 19 jeweils über Antriebsaggregate 21, 22, 23 verbunden ist.

Im Grunde können die beiden Nadelfonturen 2, 3 spiegelsymmetrisch zueinander ausgebildet sein und können dann Rücken an Rücken zueinander angeordnet werden.

Bei manchen doppelfonturigen Kettenwirkmaschinen werden die Legenadeln 6, 16 und dementsprechend die Legenadelbarren 7, 17 nicht bewegt. Hier können dann die dazugehörigen Antriebsaggregate 12, 22 entfallen.

Die Kettenwirkmaschine 1 weist ferner eine Barrenanordnung 24 auf, mit der Fäden zwischen den beiden Nadelfonturen 2, 3 hin und her gelegt werden können. Die Barrenanordnung 24 ist also dafür vorgesehen, die Abstandsfäden im Abstandsgewirke zu erzeugen. Die Barrenanordnung 24 weist mehrere Barren 25 auf, die jeweils Lege- oder Lochnadeln 26 tragen. Lediglich an einer Barre sind Legenadeln 26 dargestellt, um die Übersicht nicht zu beeinträchtigen.

Die Bewegung der Barrenanordnung 24 setzt sich aus zwei Grundbewegungen zusammen. Eine erste Grundbewegung wird über eine erste Hebelanordnung 27 bewirkt, an der eine zweite Hebelanordnung 28 gelenkig gelagert ist, die die zweite Grundbewegung steuert. Die erste Grundbewegung bewirkt, dass die Barrenanordnung zwischen den beiden Nadelfonturen 2, 3 hin und her bewegt wird. Die zweite Grundbewegung bewirkt, dass die Barren 25 mit ihren Legenadeln 26 Maschen bilden können. Die zweite Grundbewegung ist also sehr viel kleiner und dient im Grunde nur dazu, die Legenadeln 26 um die Wirknadeln 4 der ersten Nadelfontur 2 oder um die Wirknadeln 14 der zweiten Nadelfontur 3 herumzuführen.

Die erste Hebelanordnung 27 wird mit ersten Antriebsaggregaten 29 von der ersten Hauptwelle 10 gesteuert und durch zweite Antriebsaggregate 30 von der zweiten Hauptwelle 20. Beide Antriebsaggregate 29, 30 vermitteln der ersten Hebelanordnung 27 allerdings die gleiche Bewegung.

Die ersten Antriebsaggregate 29 und die zweiten Antriebsaggregate 30 greifen über die Arbeitsbreite oder Länge der Kettenwirkmaschine (in der Zeichnung senkrecht zur Zeichenebene) an jeweils unterschiedlichen Positionen an der ersten Hebelanordnung 27 an. Damit wird zweierlei erreicht: zum einen kann die erste Hebelanordnung 27 an relativ vielen Stützstellen von den beiden Hauptwellen 10, 20 angetrieben werden. Zum anderen verteilt sich die Last von der ersten Hebelanordnung 27 gleichmäßig auf die beiden Hauptwellen 10, 20, so dass durch die Bewegung der ersten Hebelanordnung 27 keine oder allenfalls geringe Drehmomentunterschiede auf die beiden Hauptwellen 10, 20 wirken. Die Schwankungen in den Rotationsgeschwindigkeiten der beiden Hauptwellen 10, 20 können dementsprechend klein gehalten werden und sie können zumindest annähernd gleichartig zueinander verlaufen.

Auch die zweite Grundbewegung, mit der die zweite Hebelanordnung 28 gesteuert wird, wird von beiden Hauptwellen 10, 20 über erste Antriebsaggregate 31 und zweite Antriebsaggregate 32 bewirkt. Auch diese beiden Antriebsaggregate treiben die zweite Hebelanordnung 28 gleichartig an und greifen über die Länge oder Arbeitsbreite der Kettenwirkmaschine 1 an unterschiedlichen Positionen an. Dies wird bei beiden Hebelanordnungen 27, 28 dadurch verdeutlicht, dass die beiden Antriebsaggregate 29, 30 bzw. 31, 32 vor bzw. hinter den Hebelanordnungen 27, 28 angreifen.

Fig. 2 zeigt eine vereinfachte Ausgestaltung der Kettenwirkmaschine 1, bei der nur eine Grundbewegung der Barrenanordnung 24 erforderlich ist. Dementsprechend ist nur eine Hebelanordnung 28 vorgesehen, die von den beiden Antriebsaggregaten 31, 32 gesteuert wird, wobei das erste Antriebsaggregat 31 mit der ersten Hauptwelle 10 und das zweite Antriebsaggregat 32 mit der zweiten Hauptwelle 20 in Wirkverbindung steht.

Die beiden Antriebsaggregate 31, 32 greifen über die Länge oder Arbeitsbreite der Kettenwirkmaschine 1 verteilt an unterschiedlichen Positionen an, was dadurch verdeutlicht ist, dass das erste Antriebsaggregat 31 hinter der Hebelanordnung 28 und das zweite Antriebsaggregat 32 vor der Hebelanordnung 28 angreift. Wiederum vermitteln beide Antriebsaggregate 31, 32 der Barrenanordnung 24 die gleiche Bewegung.

Fig. 3 zeigt stark schematisiert eine Draufsicht auf die Kettenwirkmaschine 1 nach Fig. 2. Aus Gründen der Übersicht sind die Stechkammplatinen 9, 19 hier nicht dargestellt.

Die Hauptwelle 10 ist von einem Antriebsmotor 33 angetrieben. Die Hauptwelle 20 ist von einem Antriebsmotor 34 angetrieben. Die beiden Antriebsmotoren 33, 34 sind elektrisch miteinander synchronisiert, was durch eine Leitung 35 dargestellt ist. Es ist aber auch möglich, die beiden Antriebsmotoren 33, 34 mechanisch miteinander zu synchronisieren oder einen einzelnen Motor zu verwenden, der über ein Getriebe beide Antriebswellen 10, 20 antreibt.

Die Hauptwelle 10 weist mehrere Abschnitte 35, 36, 37 auf, die über jeweils eine Zwischenwelle 38 miteinander gekoppelt sind. Die Zwischenwelle 38 ist aus Gründen der Übersicht nur zwischen den Abschnitten 36 und 37 dargestellt und mit diesen beiden Abschnitten 36, 37 über Kupplungen 39, 40 verbunden. Eine gleichartige Zwischenwelle, ist auch zwischen den Abschnitten 35, 36 und zwischen dem Antriebsmotor 33 und dem Abschnitt 35 vorgesehen.

Der Abschnitt 35 der Hauptwelle 10 ist in einem Getriebekasten 41 angeordnet, der Abschnitt 36 ist in einem Getriebekasten 42 angeordnet und der Abschnitt 37 ist in einem Getriebekasten 43 angeordnet. Die Getriebekästen können auch als "Kurbelkästen" bezeichnet werden.

Jeder Abschnitt 35, 36, 37 der ersten Hauptwelle 10 ist mit Antriebsaggregaten 11, 12 zum Antreiben der Wirknadelbarre 5 und zum Antreiben der Legenadefbarre 7 verbunden. Darüber hinaus sind der erste Abschnitt 35 und der zweite Abschnitt 37 mit der Hauptwelle 10 über erste Antriebsaggregate 31 mit der Hebelanordnung 28 verbunden, die die Barrenanordnung 24 steuert.

In ähnlicher Weise weist die zweite Hauptwelle einen ersten Abschnitt 44 und einen zweiten Abschnitt 45 auf, wobei der erste Abschnitt 44 in einem ersten Kurbelkasten 46 und der zweite Abschnitt 45 in einem zweiten Kurbelkasten 47 gelagert ist.

Der erste Abschnitt 44 ist über ein Antriebsaggregat 21 mit der Wirknadelbarre 15 verbunden. Der erste Abschnitt 44 steht außerdem über ein Antriebsaggregat 22 mit der Legenadelbarre 17 in Wirkverbindung. Weiterhin steht der zweite Abschnitt 45 über ein Antriebsaggregat 21 mit der Wirknadelbarre 15 und über ein Antriebsaggregat 22 mit der Wirknadelbarre 17 in Wirkverbindung.

Weiterhin stehen beide Abschnitte 44, 45 über zweite Antriebsaggregate 32 mit der Hebelanordnung 28 der Barrenanordnung 24 in Wirkverbindung, so dass der Antrieb der Barrenanordnung 24 über beide Hauptwellen 10 gleichzeitig und gleichartig erfolgt.

Wie bei der ersten Hauptwelle 10 auch, stehen die beiden Abschnitte 46, 45 und der Motor 34 über Zwischenwellen in Verbindung, die aus Gründen der Übersicht nicht näher dargestellt sind.

Die Getriebekästen 41, 42, 43 der ersten Hauptwelle 10 und die Getriebekästen 46, 47 der zweiten Hauptwelle 20 sind parallel zur Längsrichtung der Hauptwellen 10, 20 versetzt zueinander angeordnet. Sie können sich dabei noch überlappen. Sie können aber auch auf Lücke zueinander angeordnet sein.

Je nach der Arbeitsbreite oder Länge der Kettenwirkmaschine können auch mehr als die dargestellten drei Abschnitte 35, 36, 37 der ersten Hauptwelle 10 und der beiden Abschnitte 44, 45 der zweiten Hauptwelle 20 vorgesehen sein. Der Mindestabstand von einem Kurbelkasten zum nächsten kann beispielsweise 300 bis 350 mm betragen. Der Abstand der Aggregate 11, 12, 31 bzw. 21, 22, 32 innerhalb eines Kurbelkastens kann beispielsweise 140 bis 150 mm betragen.

Wie man der Fig. 3 entnehmen kann, sind zwei zweite Antriebsaggregate 32 zwischen zwei ersten Antriebsaggregaten 31 angeordnet. Man kann die ersten Antriebsaggregate 31 und die zweiten Antriebsaggregate 32 aber auch abwechselnd anordnen.

Die Ausführungsform der Kettenwirkmaschine, die in den Fig. 2 und 3 dargestellt ist, arbeitet lediglich mit einer Grundbewegung der Barrenanordnung 24. Wenn die Barrenanordnung 24 mit einer Bewegung angetrieben ist, die sich aus einer Überlagerung der ersten Grundbewegung und der zweiten Grundbewegung zusammensetzt, wie in Fig. 1 dargestellt, dann kann man an einer Hauptwelle 10, 20 aufeinander folgend ein die erste Grundbewegung steuerndes Antriebsaggregat 29, 31 und ein die zweite Grundbewegung steuerndes Antriebsaggregat 30, 32 anordnen, was natürlich auch umgekehrt möglich ist. Bevorzugterweise sind dann diese beiden Antriebsaggregate in einem Getriebekasten angeordnet. Es ist aber auch möglich, diese Antriebsaggregate auf mehrere Getriebekästen zu verteilen.

Wie man in den Fig. 1 und 2 erkennen kann, greifen die mit der ersten Hauptwelle 10 verbundenen Antriebsaggregate 29, 31 und die mit der zweiten Hauptwelle 20 verbundenen Antriebsaggregate 30, 32 beidseits einer Mittelebene an den Hebelanordnungen 27, 28 an, wobei die Mittelebene parallel zu den Hauptwellen 10, 20 und zwischen den Hauptwellen verläuft.

## Patentansprüche

1. Doppelfonturige Kettenwirkmaschine (1) mit einer ersten Nadelfontur (2), die eine erste Wirkwerkzeuganordnung mit mehreren Wirkwerkzeugarten (4, 6, 8), die jeweils über Antriebsaggregate (11, 12, 13) mit einer ersten Hauptwelle (10) in Antriebsverbindung stehen, aufweist, einer zweiten Nadelfontur (3), die eine zweite Wirkwerkzeuganordnung mit mehreren Wirkwerkzeugarten (14, 16, 18), die jeweils über Antriebsaggregate (21, 22, 23) mit einer zweiten Hauptwelle (20) in Antriebsverbindung stehen, aufweist und einer Barrenanordnung (24), die zwischen der ersten Nadelfontur (2) und der zweiten Nadelfontur (3) bewegbar ist, wobei die Barrenanordnung (24) über erste Antriebsaggregate (29, 31) mit der ersten Hauptwelle (10) und über zweite Antriebsaggregate (30, 32) mit der zweiten Hauptwelle (20) in Wirkverbindung steht, **dadurch gekennzeichnet, dass** die zweiten Antriebsaggregate (30, 32) die gleiche Bewegung der Barrenanordnung (24) wie die ersten Antriebsaggregate (29, 31) bewirken.

2. Kettenwirkmaschine nach Anspruch 1, **dadurch gekennzeichnet, dass** parallel zu den Hauptwellen (10, 20) mindestens ein erstes Antriebsaggregat (31) in einem Zwischenraum zwischen zwei zweiten Antriebsaggregaten (32) angeordnet ist.

3. Kettenwirkmaschine nach Anspruch 1 oder 2, **dadurch gekennzeichnet, dass** jede Hauptwelle (10, 20) mehrere Abschnitte (35, 36, 37; 44, 45) aufweist, wobei jeder Abschnitt (35, 36, 37; 44, 45) in einem Getriebekasten (41, 42, 43; 46, 47) gelagert ist, benachbarte Getriebekästen (42, 43) durch Zwischenwellen (38) miteinander verbunden sind und mindestens zwei Getriebekästen (35, 36, 37; 46, 47) parallel zu den Hauptwellen (10, 20) zueinander versetzt angeordnet sind.

4. Kettenwirkmaschine nach einem der Ansprüche 1 bis 3, **dadurch gekennzeichnet, dass** die Barrenanordnung (24) mit einer Bewegung angetrieben ist, die sich aus einer Überlagerung von einer ersten Grundbewegung und einer zweiten Grundbewegung ergibt, wobei jede Grundbewegung jeweils durch Antriebsaggregate (29, 30; 31, 32) gesteuert ist, die auf beide Hauptwellen (10, 20) verteilt sind.

5. Kettenwirkmaschine nach Anspruch 4, **dadurch gekennzeichnet, dass** mindestens ein Abschnitt jeder Hauptwelle ein die erste Grundbewegung steuerndes Antriebsaggregat und ein die zweite Grundbewegung steuerndes Antriebsaggregat antreibt.

6. Kettenwirkmaschine nach Anspruch 4 oder 5, **dadurch gekennzeichnet, dass** an einer Hauptwelle aufeinanderfolgend ein die erste Grundbewegung steuerndes Antriebsaggregat und ein die zweite Grundbewegung steuerndes Antriebsaggregat oder umgekehrt angeordnet sind

7. Kettenwirkmaschine nach einem der Ansprüche 1 bis 6, **dadurch gekennzeichnet, dass** die mit der ersten Hauptwelle (10) verbundenen Antriebsaggregate (29, 31) an einer ersten Position bezogen auf eine Tiefe der Kettenwirkmaschine (1) an der Barrenanordnung (24) angreifen und die mit der zweiten Hauptwelle (20) verbundenen Antriebsaggregate (30, 32) an einer zweiten Position bezogen auf die Tiefe der Kettenwirkmaschine an der Barrenanordnung (24) angreifen, wobei die erste Position und die zweite Position auf unterschiedlichen Seiten einer parallel zu den Hauptwellen (10, 20) und zwischen den Hauptwellen (10, 20) verlaufenden Mittelebene angeordnet sind.

8. Kettenwirkmaschine nach Anspruch 7, **dadurch gekennzeichnet, dass** die erste Position und die zweite Position symmetrisch zu der Mittelebene angeordnet sind.

9. Kettenwirkmaschine nach einem der Ansprüche 1 bis 8, **dadurch gekennzeichnet, dass** jede Hauptwelle (10, 20) einen eigenen Antriebsmotor (33, 34) aufweist.

## Claims

1. Double-bar warp-knitting machine (1) having a first needle bed (2) which has a first warp-knitting tool assembly having a plurality of warp-knitting tool types (4, 6, 8) which in terms of drive technology by way of drive apparatuses (11, 12, 13) are in each case connected to a first main shaft (10), a second needle bed (3) which has a second warp-knitting tool assembly having a plurality of warp-knitting tool types (14, 16, 18) which in terms of drive technology by way of drive apparatuses (21, 22, 23) are in each case connected to a second main shaft (20), and a bar assembly (24) which is movable between the first needle bed (2) and the second needle bed (3), wherein the bar assembly (24) by way of first drive apparatuses (29, 31) is operatively connected to the first main shaft (10), and by way of second drive apparatuses (30, 32) is operatively connected to the second main shaft (20), **characterized in that** the second drive apparatuses (30, 32) cause the same movement of the bar assembly (24) as the first drive apparatuses (29, 31).

2. Warp-knitting machine according to Claim 1, **characterized in that** in a direction parallel with the main shafts (10, 20) at least one first drive apparatus (31) is disposed in an intermediate space between two second drive apparatuses (32).

3. Warp-knitting machine according to Claim 1 or 2, **characterized in that** each main shaft (10, 20) has a plurality of portions (35, 36, 37; 44, 45), wherein each portion (35, 36, 37; 44, 45) is mounted in a gear case (41, 42, 43; 46, 47), neighboring gear cases (42, 43) are connected to one another by intermediate shafts (38), and in a direction parallel with the main shafts (10, 20) at least two gear cases (35, 36, 37; 46, 47) are disposed in a mutually offset manner.

4. Warp-knitting machine according to one of Claims 1 to 3, **characterized in that** the bar assembly (24) is driven by way of a movement which results from a superimposition of a first basic movement and a second basic movement, wherein each basic movement is in each case controlled by drive apparatuses (29, 30; 31, 232) which are distributed between both main shafts (10, 20).

5. Warp-knitting machine according to Claim 4, **characterized in that** at least one portion of each main shaft drives a drive apparatus that controls the first basic movement, and a drive apparatus that controls the second basic movement.

6. Warp-knitting machine according to Claim 4 or 5, **characterized in that** a drive apparatus that controls the first basic movement, and a drive apparatus that controls the second basic movement are disposed successively or vice-versa on a main shaft.

7. Warp-knitting machine according to one of Claims 1 to 6, **characterized in that** the drive apparatuses (29, 31) that are connected to the first main shaft (10) engage on the bar assembly (24) at a first position in relation to a depth of the warp-knitting machine (1), and the drive apparatuses (30, 32) that are connected to the second main shaft (20) engage on the bar assembly (24) at a second position in relation to the depth of the warp-knitting machine, wherein the first position and the second position are disposed on different sides of a central plane that runs parallel with the main shafts (10, 20) and between the main shafts (10, 20).

8. Warp-knitting machine according to Claim 7, **characterized in that** the first position and the second position are disposed so as to be symmetrical to the central plane.

9. Warp-knitting machine according to one of Claims 1 to 8, **characterized in that** each main shaft (10, 20) has a dedicated drive motor (33, 34).

## Revendications

1. Métier à mailles jetées à double fonture (1) avec une première fonture d'aiguilles (2), qui comporte un premier système d'outils de tricotage avec plusieurs types d'outil de tricotage (4, 6, 8), qui sont respectivement en liaison d'entraînement par le biais de groupes d'entraînement (11, 12, 13) avec un premier arbre principal (10), une deuxième fonture d'aiguilles (3), qui comporte un deuxième système d'outils de tricotage avec plusieurs types d'outils de tricotage (14, 16, 18), qui sont respectivement en liaison d'entraînement par le biais de groupes d'entraînement (21, 22, 23) avec un deuxième arbre principal (20) et un système de platine (24), qui peut être déplacé entre la première fonture d'aiguilles (2) et la deuxième fonture d'aiguilles (3), sachant que le système de platine (24) se trouve en liaison fonctionnelle par le biais de premiers groupes d'entraînement (29, 31) avec le premier arbre principal (10) et par le biais de deuxièmes groupes d'entraînement (30, 32) avec le deuxième arbre principal (20), **caractérisé en ce que** les deuxièmes groupes d'entraînement (30, 32) déclenchent le même mouvement du système de platine (24) que les premiers groupes d'entraînement (29, 31).

2. Métier à mailles jetées selon la revendication 1, **caractérisé en ce qu'**au moins un premier groupe d'entraînement (31) est disposé parallèlement aux arbres principaux (10, 20) dans un espace intermédiaire entre deux deuxièmes groupes d'entraînement (32).

3. Métier à mailles jetées selon la revendication 1 ou 2, **caractérisé en ce que** chaque arbre principal (10, 20) comporte plusieurs sections (35, 36, 37 ; 44, 45), sachant que chaque section (35, 36, 37 ; 44, 45) est logée dans un boîtier de transmission (41, 42, 43 ; 46, 47), que les boîtiers de transmission (42, 43) voisins sont reliés entre eux par des arbres intermédiaires (38) et au moins deux boîtiers de transmission (35, 36, 37 ; 46, 47) sont disposés décalés l'un par rapport à l'autre parallèlement aux arbres principaux (10, 20).

4. Métier à mailles jetées selon l'une quelconque des revendications 1 à 3, **caractérisé en ce que** le système de platine (24) est entraîné avec un mouvement, qui résulte d'une superposition d'un premier mouvement de base et d'un deuxième mouvement de base, sachant que chaque mouvement de base est commandé respectivement par des groupes d'entraînement (29, 30 ; 31, 32), qui sont répartis sur les deux arbres principaux (10, 20).

5. Métier à mailles jetées selon la revendication 4, **caractérisé en ce qu'au** moins une section de chaque arbre principal entraîne un groupe d'entraînement commandant le premier mouvement de base et un groupe d'entraînement commandant le deuxième mouvement de base.

6. Métier à mailles jetées selon la revendication 4 ou 5, **caractérisé en ce que** sur un arbre principal sont successivement disposés un groupe d'entraînement commandant le premier mouvement de base et un groupe d'entraînement commandant le deuxième mouvement de base ou inversement.

7. Métier à mailles jetées selon l'une quelconque des revendications 1 à 6, **caractérisé en ce que** les groupes d'entraînement (29, 31) reliés au premier arbre principal (10) viennent en prise à une première position eu égard à une profondeur du métier à mailles jetées (1) sur le système de platine (24) et les groupes d'entraînement (30, 32) reliés au deuxième arbre principal (20) viennent en prise sur une deuxième position eu égard à la profondeur du métier à mailles jetées sur le système de platine (24), sachant que la première position et la deuxième position sont disposées sur différents côtés d'un plan médian passant parallèlement aux arbres principaux (10, 20) et entre les arbres principaux (10, 20).

8. Métier à mailles jetées selon la revendication 7, **caractérisé en ce que** la première position et la deuxième position sont disposées de façon symétrique par rapport au plan médian.

9. Métier à mailles jetées selon l'une quelconque des revendications 1 à 8, **caractérisé en ce que** chaque arbre principal (10, 20) comporte un moteur d'entraînement (33, 34) propre.
